# EUROPÄISCHE PATENTSCHRIFT

(11) **EP 0 830 072 B1**
(45) Veröffentlichungstag und Bekanntmachung des Hinweises auf die Patenterteilung: **11.10.2000**
(21) Anmeldenummer: 96917482.0
(22) Anmeldetag: 31.05.1996
(51) Int. Cl.: A43B 7/12

(54) **WASSERDICHTER SCHUH**
WATERPROOF SHOE
CHAUSSURE IMPERMEABLE

(30) Priorität: 09.06.1995 DE 19521107; 22.03.1996 DE 19611337
(43) Veröffentlichungstag der Anmeldung: 25.03.1998
(73) Patentinhaber: Akzo Nobel N.V., 6824 BM Arnhem (NL)
(72) Erfinder: PAVELESCU, Liviu-Mihai, D-44229 Dortmund (DE); HADERLEIN, Manfred, Günter, D-42781 Haan (DE)
(74) Vertreter: Fett, Günter
(86) Internationale Anmeldenummer: EP9602362
(87) Internationale Veröffentlichungsnummer: WO9641549

(56) Entgegenhaltungen:
- EP-A- 0 679 347
- EP-A- 0 713 657
- WO-A-90/06067
- DE-A- 3 821 602
- DE-C- 595 296
- FR-A- 857 833

## Beschreibung

Die Erfindung betrifft ein Schuhwerk, welches zumindest ein Teil eines Schuhs ist, bestehend aus einem Schaft, der zumindest eine Außenschicht und ein die Außenschicht von innen auskleidendes, eine wasserdichte und wasserdampfdurchlässige Schicht enthaltendes Futter aufweist, einer mit dem unteren Endbereich der Außenschicht verbundenen Brandsohle und einer Sohle.

Schuhe, dessen Schuhwerk mit einem, eine wasserdichte und wasserdampfdurchlässige Funktionsschicht enthaltenden Futter enthalten, sind wegen ihres Komforts vielfach bekannt. Doch ist es immer wieder ein Problem, die Wasserdichtigkeit derartiger Schuhe zu gewährleisten, weil zum Beispiel jede Naht, die an der Futterschicht angebracht wird, infolge von Kapillarkräften Wasser nach innen transportieren kann. Insofern wird das die wasserdichte, wasserdampfdurchlässige Funktionsschicht enthaltende Futter häufig in Form eines Sockens (unter der Bezeichnung Booty bekannt geworden) ausgebildet, welches lediglich an der oberen Öffnung des Schuhs mit der Außenschicht verbunden ist. Die zur Bildung des Sockens notwendigen Nähte oder sonstigen Verbindungsarten können hierbei leicht mit einem wasserdichten Klebeband abgedichtet werden, so daß die Sockenausführung des Futters Wasserdichtigkeit garantiert. Bei der Sockenausführung muß jedoch auch im Bereich der Sohle Futter vorhanden sein, um den Innenbereich hermetisch wasserdicht auszubilden, wobei jedoch häufig im Sohlenbereich die Wasserdampfdurchlässigkeit des Futters ohne Bedeutung ist, weil das Material der Sohle kein Wasserdampf durchläßt. Insofern ist die Ausbildung der Futterschicht als Socken (Booty) für viele Anwendungen zu aufwendig.

Deshalb wurde zum Beispiel gemäß DE-A- 38 21 602 bei Schuhen mit angespritzter Sohle zur Verbindung zwischen Außenschicht und Futter ein poröser Streifen eingesetzt, durch welchen beim Anspritzen das Sohlenmaterial durch diesen porösen Streifen bis auf das Futter vordringt, so daß die den porösen Streifen mit dem Futter verbindende Naht vom Sohlenmaterial umfaßt ist. Diese Ausführungsform läßt sich auf Schuhe beispielsweise in Flex-Bauart nicht anwenden. Bei Schuhen in Flexbauweise ist der untere Bereich der Außenschicht nach außen derart umgeschlagen, daß dieser untere Endbereich der Außenschicht zumindest in etwa parallel zur Laufsohle angeordnet ist, und mit der Brandsohle vernäht, wobei die Endkante des umgeschlagenen Endbereichs der Außenschicht und die Endkante der Brandsohle dieselbe Kontur aufweisen. Um eine Wasserdichtigkeit zu gewährleisten, werden diese Schuharten immer noch in der aufwendigen Konstruktion mit Socken ausgeführt.

Aufgabe der vorliegenden Erfindung ist es, ein Schuhwerk der eingangs genannten Art so auszubilden, daß deren Herstellung weniger aufwendig ist, zumindest jedoch in den Bereichen, in denen eine Wasserdampfdurchlässigkeit nicht gefordert ist, möglichst wenig von dem aufwendigen, eine wasserdichte und wasserdampfdurchlässige Schicht enthaltenden Futter einzusetzen. Insbesondere soll das Schuhwerk zur Herstellung von Schuhen in Flexbauweise geeignet sein.

Diese Aufgabe wird bei einem Schuhwerk gemäß Oberbegriff des Anspruch 1 dadurch gelöst, daß der untere Endbereich des Futters im Sohlenbereich nach innen und zumindest in etwa parallel zur Erstreckungsrichtung der Sohle umgeschlagen ist, wobei der umgeschlagene Bereich des Futters auf eine Breite von 0,5 bis 3 cm gekürzt ist, daß die Brandsohle zumindest in dem Bereich, in dem der untere, umgeschlagene Endbereich des Futters endet, zumindest einen Ausschnitt aufweist, daß der untere Endbereich des Futters in einem, den mindestens einen Ausschnitt der Brandsohle ausfüllenden Kunststoffmaterial derart eingebettet ist, daß zumindest die zum Schuhwerkinnenbereich zugewandte Oberfläche des Endbereichs des Futters mit der zum Schuhwerkinnenbereich des Kunststoffmaterials gerichteten Oberfläche eine stete Fläche bildet und die Funktionsschicht im unteren Endbereich des Futters und an der Endkante des Futters mit dem Kunststoffmaterial wasserdicht verbunden ist.

Bevorzugt liegt die Breite des umgeschlagenen Bereichs des Futters zwischen 1,5 und 2,5 cm, wobei 1,5 bis 2,0 cm sich bestens bewährt haben.

Ein solches Schuhwerk läßt sich auf einfache Weise dadurch herstellen, daß das Futter um den Leisten geschlagen wird und danach die Brandsohle mit dem Futter, beispielsweise durch Kleben, verbunden wird. Im einfachsten Fall und im Falle von angespritzten Sohlen ist die Brandsohle mit der Außenschicht lediglich über das Sohlenmaterial verbunden.

Die Brandsohle kann aber auch mit dem unteren Teil der Außenschicht vernäht werden.

In einer bevorzugten Ausführungsform ist der umgeschlagene Bereich des Futters mit der Brandsohle verklebt. Die Breite des umgeschlagenen Bereichs des Futters richtet sich danach, daß eine für den Gebrauch ausreichend feste und wasserdichte Verbindung zwischen Futter und Brandsohle erreicht wird. In der Regel reicht hierzu eine Breite von 1 bis 2 cm aus.

Besonders günstige Ergebnisse werden bei dem erfindungsgemäßen Schuhwerk erzielt, wenn die Sohle an das Kunststoffmaterial und an die Brandsohle angespritzt oder angeklebt ist. Hier wird die vielseitige Anwendbarkeit des erfindungsgemäßen Schuhwerks deutlich.

Besonders bewährt hat es sich, wenn die Sohle angespritzt und auch das Kunststoffmaterial für die Einbettung des unteren Endbereichs des Futters ist.

Durch die Ausschnitte in der Brandsohle kann das Kunststoffmaterial oder das Sohlenmaterial über Anspritzen bis zum Futter vordringen und mit diesem eine wasserdichte Verbindung eingehen. Es ist hierbei nicht, wie in DE-A- 38 21 602 beschrieben, erforderlich, ein poröses Verbindungsmaterial vorzusehen, was die Herstellung des Schuhs nur unnötig verteuern würde. Zum Anspritzen braucht lediglich der untere Bereich des Futters über den Leisten geschlagen werden, die Brandsohle mit den Ausschnitten aufgeklebt werden, die Brandsohle mit dem umgeschlagenen Teil der Außenschicht vernäht werden und dann das Kunststoffmaterial, welches günstigerweise auch das Sohlenmaterial ist, angespritzt werden. Das Kunststoffmaterial dringt dann durch die Ausschnitte bis zum Futter vor, kann aber nur bis zum Leisten vordringen, wobei der Leisten vorteilhafterweise mit einer Antihaftbeschichtung versehen ist. Das Futter ist dabei bevorzugt derart aufgebaut, daß die wasserdichte wasserdampfdurchlässige Schicht zur Innenseite des Schuhs hin mit einem üblichen Futter beschichtet ist, während die wasserdichte wasserdampfdurchlässige Schicht zur Außenseite hin durch eine textiles Flächengebilde verstärkt ist, welches einerseits dem Futter die notwendige Festigkeit verleiht und andererseits gut vom Kunststoffmaterial durchdringbar ist, so daß eine gute wasserfeste Verbindung zu der wasserdichten wasserdampfdurchlässigen Schicht erreicht wird. Hierbei wird das textile Flächengebilde, welches ein Gewebe, Gestrick, Gewirke oder Vlies sein kann vom Kunststoffmaterial durchdrungen und eingehüllt, wodurch gerade die dem Futter die notwendige Festigkeit verleihende Schicht ausreichend über das Kunststoffmaterial mit der Brandsohle und/oder dem Sohlenmaterial verbunden ist. Diese Verbindung zeichnet sich als ausreichend fest für den Gebrauch der Schuhe aus. Wasser kann durch diese Verbindung nicht mehr in das Innere des Schuhes eindringen. Zur besseren Herstellbarkeit, kann der durch das verkürzte Futter entstehende Freiraum durch ein poröses Material beispielsweise ein Netz oder textiles Gitter oder auch durch eine Futtersohle überbrückt sein, welches mit dem Futter, beispielsweise durch Vernähen verbunden sein kann.

Das erfindungsgemäße Schuhwerk zeichnet sich insbesondere dadurch aus, daß die Brandsohle einen einzigen Ausschnitt aufweist, dessen Schnittkante zumindest in etwa parallel zur Endkante des umgeschlagenen Endbereich des Futters verläuft. Bei der Herstellung des Schuhwerks kann die Kunststoffspritzmasse besonders einfach bis zum Futter zu einer wasserdichten Verbindung vordringen. Hierbei dringt beim Anspritzen das Sohlenmaterial im Außenbereich bis zur Brandsohle, im Ausschnittbereich der Brandsohle bis zum Futter und in dem Bereich, in dem weder Brandsohle noch Futter vorliegt bis zum mit einem Antihaftmittel beschichteten Leisten vor. Insofern hat sich das erfindungsgemäße Schuhwerk insbesondere dann bewährt, wenn das Kunststoffmaterial mit den freiliegenden Teilen des umgeschlagenen Bereichs, insbesondere der Endkante des umgeschlagenen Bereichs des Futters wasserdicht verbunden ist. Auf diese Weise wird auch die Kante mit dem Kunststoffmaterial wasserdicht verbunden, so daß eine weitere Sicherheit gegen eindringendes Wasser geschaffen ist.

Hierbei ist es von Vorteil, wenn der Anspritzvorgang derart durchgeführt wird, daß die zur Schuhinnenseite weisende Oberfläche des Sohlenmaterials mit dem zur Schuhinnenseite weisenden umgeschlagenen Bereich des Futters eine stete Fläche bildet. Dies kann durch entsprechende Ausbildung des Leistens gewährleistet werden. Bei einem solchen Schuh kann man sogar auf eine Einlegesohle verzichten. Dennoch hat der Benutzer des Schuhs den von ihm geforderten Komfort, weil die innere Sohlenseite eine stete Fläche bildet und somit keine störenden Falten und/oder Abstufungen aufweist. Hierbei kann es auch von Vorteil sein, wenn der umgeschlagene Teil des Futters im Bereich der Ferse und/oder im Bereich der Spitze eingeschnitten und nach dem Umschlagen wasserdicht verbunden ist, um auch in diesen kritischen Zonen Faltenbildung zu vermeiden.

Das erfindungsgmäße Schuhwerk zeichnet sich insbesondere dadurch aus, daß der untere Endbereich des Futters mit einer Futtersohle verbunden ist, wobei die Endkante des unteren umgeschlagenen Bereichs des Futters und die Außenkante der Futtersohle einen Abstand voneinader aufweisen, welcher durch das Kunststoffmaterial derart ausgefüllt ist, daß die zur Schuhwerkinnenseite gerichteten Oberflächen des unteren umgeschlagenen Endbereichs des Futters, des Kunststoffmaterials und der Futtersohle eine stete Fläche bildet. Hierdurch wird eine Halterung für das Futter über die Futtersohle geschaffen, sodaß auf besonders günstige Weise beim Anspritzen des Kunststoffmaterials der umgeschlagene Endbereich des Futters glatt gehalten wird und auf diese Weise Faltenbildung wirksam verhindert wird. Hierbei hat es sich besonders bewährt, wenn der untere Endbereich des Futters mit der Futtersohle vernäht ist, und die das Futter und die Futtersohle verbindenden Nähfäden zumindest teilweise in das Kunststoffmaterial eingebettet sind. Insbesondere ist es von Vorteil, wenn diese Nähfäden Monofilamente sind, weil hierdurch keine Kapillarkräfte im Nähfaden entstehen können. Werden Multifilamentgarne eingesetzt, empfiehlt es sich, diese zu imprägnieren, um die im Nähgarn zwischen den Filamenten gebildeten Hohlräume mit dem Imprägnierungsmittel auszufüllen.

Das erfindungsgemäße Schuhwerk läßt sich vorteilhaft auf Schuhwerk anwenden, bei dem der untere Endbereich der Außenschicht im wesentlichen senkrecht zu der Unterseite der Laufsohle ausgerichtet ist. Im einfachsten Fall reicht das Kunststoffmaterial, insbesondere wenn das Kuststoffmaterial auch das Sohlenmaterial ist und die Laufsohle angespritzt wird, aus, um eine gute Verbindung zwischen dem unteren Bereich der Außenschicht mit der Brandsohle zu erreichen, weil beim Anspritzen von Sohlen, das Kunststoffmaterial der Sohle die Brandsohle und die Ausßenschicht von außen umfaßt und mit der Brandsohle und der Außenschicht verklebt. Hierbei hat sich das erfindungsgemäße Schuhwerk insbesondere bei sogenanntem gestrobelten Schuhwerk (mit einer Nähmaschine der Firma Strobel vernäht) bewährt, bei dem der untere Endbereich der Außenschicht mit der Brandsohle vernäht ist.

Um die Form des Schuhs gewährleisten zu können, kann es auch von Vorteil sein, wenn die Brandsohle zumindest im Gelenkbereich ein poröses, vom Kunststoffmaterial durchdringbares, mit der Brandsohle verbundenes Haltegebilde aufweist. Insbesondere in dem Fall, daß die Brandsohle einen einzigen Ausschnitt aufweist wird durch die Überbrückung des Ausschnittes mit Hilfe des Haltegebildes der Brandsohle durch dieses Haltegebilde die Formhaltung der Brandsohle und somit auch die Formhaltung der mit der Brandsohle verbundenen Außenschicht gewährleistet. Auch hier ist es von Vorteil, wenn das Haltegebilde ein Netz ist, welches bevorzugt aus Monofilamenten hergestellt ist.

Besondere Vorteile des erfindungsgemäßen Schuhwerks ergeben sich, wenn dieses in Flexbauart ausgeführt ist, wobei die Außenschicht im Bereich der Sohle derart nach außen umgeschlagen ist, daß der umgeschlagene Teil der Außenschicht zumindest in etwa parallel zur Erstreckungsrichtung der Sohle angeordnet und mit der Brandsohle vernäht ist. Hier kann nunmehr eine gute Wasserdichtigkeit gewährleistet werden. Im einen Fall wird über das Kuststoffmaterial eine dichte Einbettung des Futters im unteren umgeschlagenen Endbereich erreicht, wobei eine solche Menge von Kunststoff eingeracht wird, daß zur Laufsohlenseite hin der von der Brandsohle geildete Ausschnitt gefüllt ist. In dieser Ausführungsform kann nunmehr entweder eine Sohle angeklebt oder durch Anspritzen erzeugt werden. Es kann aber auch direkt mit dem Anspritzen des Sohlenmaterials die Einbettung des unteren Endbereichs des Futters vorgenommen werden.

Die Erfindung wird anhand der nachfolgenden Figuren näher erläutert.

Es zeigen:
- Figur 1: einen Teilschnitt durch einen erfindungsgemäßen Schuh,
- Figur 2: Ausschnitt des Teilschnitts nach Figur 1
- Figur 3: eine Untersicht auf eine weitere Ausführungsart eines erfindungsgemäßen Schuhs, bei dem die Brandsohle im Innenbereich einen Ausschnitt aufweist, wobei wiederum die Sohle weggelassen wurde.
- Figur 4: eine Untersicht auf einen erfindungsgemäßen Schuh, bei dem die Sohle weggelassen wurde, und bei dem die Brandsohle mehrere Ausschnitte aufweist,
- Figur 5: einen Teilschnitt durch einen weiteren erfindungsgemäßen Schuh
- Figur 6: eine weitere Ausführungsform des erfindungsgemäßen Schuhwerks in Untersicht
- Figur 7: einen Teilschnitt durch das Schuhwerk gemäß Figur 6

In Figur 1 ist ein Teilschnitt eines erfindungsgemäßen Schuhs, wie er beispielsweise in Figur 3 mit Schnitt BB bezeichnet ist dargestellt. Der Schaft besteht aus einer Außenschicht 1, welche beispielsweise aus Leder oder aus einem textilen Material bestehen kann. Innerhalb der Außenschicht ist ein Futter 2 angeordnet, welches in nicht dargestellter Weise eine wasserdichte, wasserdampfdurchlässige Funktionsschicht enthält und in der Regel zur Innenseite hin ein textiles Flächengebilde wie beispielsweise ein Gewirke, Gestrick, Gewebe oder ein Vlies aufweist. In der Regel weist die zur Außenschicht 1 zugewandte Seite des Futters ein weiteres textiles Flächengebilde auf, welches für die Funktionsschicht als Festigkeitsträger dient. Ein aus solchen drei Schichten aufgebautes Laminat (die drei Schichten sind miteinander verbunden) ist unter dem Warenzeichen SYMPATEX bekannt geworden.

Die Außenschicht ist im Sohlenbereich nach außen derart umgeschlagen, daß der umgeschlagene Teil 1' der Außenschicht 1 zumindest in etwa parallel zur Erstreckungsrichtung der Sohle 5 angeordnet ist. Zwischen Sohle 5 und umgeschlagenen Teil 1' der Außenschicht ist eine Brandsohle 3 angeordnet, die mit dem umgeschlagenen Teil 1' der Brandsohle 3 über die Naht 4 vernäht ist. Im Sinne der vorliegenden Erfindung wird dieses Schuhwerk als Schuhwerk in Flexbauweise bezeichnet. In Figur 1 ist die Brandsohle 3 zur Mitte hin ausgeschnitten und weist eine Kante 3' auf, welche vom umgeschlagenen Teil 2' des Futters 2 um den Bereich 2'' überragt wird. In dem Bereich, in dem sich Brandsohle 3 und der umgeschlagene Teil des Futters sich überlappen, sind Brandsohle und Futter miteinander verklebt. Zur Verklebung empfiehlt sich die Verwendung eines wasserdichten Klebers. Eine Futtersohle 6 ist mit dem umgeschlagenen Endbereich 2'' des Futters 2 verbunden.

In der dargestellten Ausführungsform bildet die Sohle 5 mit dem umgeschlagenen Teil 2' des Futters 2 und der Futtersohle 6 eine stete Fläche, wie in einer Vergrößerung in Figur 2 gezeigt ist. Die Verbindung von Futter mit der Futtersohle erfolgt hierbei durch eine Naht 7, die teilweise in das Sohlenmaterial eingebettet ist. Stete Fläche im Sinne der vorliegenden Erfindung bedeutet, daß das Sohlenmaterial auf der Innenseite des Schuhs mit dem umgeschlagenen Teil 2'' des Futters 2 ein Fläche bildet und an der Übergangsstelle 2''' zwischen Futter und Sohlenmaterial keine fühlbare Erhebung oder Vertiefung vorliegt. Die Sohle ist zur Mitte hin abgebrochen (5') dargestellt.

In Figur 3 ist der in Figur 1 dargestellte Schuh in der Untersicht dargestellt, wobei das Sohlenmaterial weggelassen wurde und mit 8 die Kontur eingezeichnet wurde, an der die Außenschicht 1 nach außen und das Futter 2 nach innen umgeschlagen ist. Der umgeschlagene Teil des Futters 2 wurde im Spitzenbereich 10 wie auch im Fersenbereich 9 eingeschnitten, gekürzt, vernäht und mit einem Klebeband wasserdicht verklebt, wodurch wirksam störende Falten vermieden werden können. Die Kürzung in Spitze und Ferse erfolgt in der Regel derart, daß in diesem Bereich ein dreieckartiger Bereich ausgeschnitten wird und danach die Schnittkanten des Futters zusammengelegt und vernäht werden (Abnäher). Auf diese Weise kann ein Falten des umgeschlagenen Bereichs des Futters 2 vermieden werden.

Figur 4 zeigt eine weitere erfindungsgemäße Ausführungsform, bei der die Brandsohle 3 mehrere Ausschnitte 3'' aufweist, wobei die Ausschnitte 3'' so angeordnet sind, daß in deren Bereich die Innenkante 2''' des Endbereichs 2'' des Futters 2 sichtbar wird. Auf diese Weise kann das Sohlenmaterial beim Anspritzen durch die Ausschnitte der Brandsohle hindurchfließen und sich mit dem Futter unterseitig und kantenseitig verbinden.

Es versteht sich von selbst, daß vor dem Anspritzen der Sohle in den Schuh ein Leisten eingebracht wird, der mit einem Trennmittel beschichtet ist, welches Trennmittel ein Verkleben des Sohlenmaterials mit dem Leisten wirksam vermeidet.

In Figur 5 ist der in Figur 1 dargestellte Ausschnitt noch einmal aufgeführt, wobei nunmehr das Sohlenmaterial 5 lediglich bis zur Brandsohle 3 reicht und der zur Innenseite des Schuhs gerichtete Bereich zwischen Brandsohle 3 und Futter 2 mit einem Kunststoffmaterial 12 ausgefüllt ist. Dieses Kunststoffmaterial kann ein Kleber oder ein sonstiger aushärtbarer Kunststoff sein, welches zumindest in etwa die Flexibilität des Sohlenmaterials aufweisen sollte aber auch flexibler sein kann. Dieses Kunststoffmaterial kann in den von der Brandsohle und dem Futter gebildeten Hohlraum unter Verwendung eines Leistens aufgespritzt sein, wodurch auch die Verwendung einer aufgeklebten Sohle möglich wird, ohne daß zwischen Sohle und Innenraum des Schuhs ein unerwünschter Hohlraum entsteht.

Gemäß Figur 6 ist eine Untersicht eines weiteren aus einem erfindungsgemäßen Schuhwerk bestehenden Schuhs dargestellt. Hierbei ist die mit einem Ausschnitt versehene Brandsohle 3 an die Unterkante der Außenschicht mit der Naht 13 angenäht (angestrobelt). Zur besseren Formhaltung der Außenschicht ist ein Gitter 14 aus Monofilamenten an die Brandsohle 3 angenäht (Naht nicht dargestellt), wobei das Gitter 14 den Ausschnitt der Brandsohle 3 überbrückt. Figur 7 zeigt die Ausführungsform gemäß Figur 6 im Teilschnitt. Auch hier wurde zunächst über einen Kunststoff 12 das Futter eingebettet, bevor die Sohle 5 an gespritzt wurde. Wie in diesem Teilschnitt deutlich zu sehen ist, ist der zweite Teilabschnitt 2'' des unteren umgeschlagenen Endbereichs des Futters 2 und die Endkante 2''' des Futters von dem Kunststoff umfaßt, sodaß das Eindringen von Feuchtigkeit von außen zwischen dem Sohlenmaterial und der Brandsohle einerseits und zwischen dem unteren Bereich des Futters und der Brandsohle (über die Außenschicht eingedrungenes Wasser) praktisch ausgeschlossen ist.

## Patentansprüche

1. Schuhwerk, welches zumindest einen Teil eines Schuhs ist, bestehend aus einem Schaft, der zumindest eine Außenschicht (1) und ein die Außenschicht (1) von innen auskleidendes, eine wasserdichte und wasserdampfdurchlässige Funktionsschicht enthaltendes Futter (2) aufweist, einer mit dem unteren Endbereich der Außenschicht (1) verbundenen Brandsohle (3) und einer Sohle (5), dadurch gekennzeichnet, daß der untere Endbereich (2', 2'') des Futters (2) im Sohlenbereich nach innen und zumindest in etwa parallel zur Erstreckungsrichtung der Sohle (5) umgeschlagen ist, wobei der umgeschlagene Bereich (2', 2'') des Futters (2) auf eine Breite von 0,5 bis 3 cm gekürzt ist, daß die Brandsohle (3) zumindest in dem Bereich, in dem der untere, umgeschlagene Endbereich (2'') des Futters (2) endet, zumindest einen Ausschnitt (3'') aufweist, daß der untere Endbereich des Futters (2) in einem, den mindestens einen Ausschnitt der Brandsohle (3) ausfüllenden Kunststoffmaterial (5, 5') derart eingebettet ist, daß zumindest die zum Schuhwerkinnenbereich zugewandte Oberfläche des Endbereichs des Futters (2) mit der zum Schuhwerkinnenbereich des Kunststoffmaterials (5, 5') gerichteten Oberfläche eine stete Fläche bildet und die Funktionsschicht im unteren Endbereich (2'') des Futters (2) und an der Endkante (2''') des Futters (2) mit dem Kunststoffmaterial (5, 5') wasserdicht verbunden ist.

2. Schuhwerk nach Anspruch 1, dadurch gekennzeichnet, daß der umgeschlagene Bereich des Futters (2) mit der Brandsohle (3) verklebt ist.

3. Schuhwerk nach Anspruch 1 oder 2, dadurch gekennzeichnet, daß die Sohle (5) an das Kunststoffmaterial (5') und an die Brandsohle (3) angespritzt oder angeklebt ist.

4. Schuhwerk nach Ansprüche 1 oder 2, dadurch gekennzeichnet, daß die Sohle (5) angespritzt und auch das Kunststoffmaterial für die Einbettung des unteren Endbereichs (2'') des Futters (2) ist.

5. Schuhwerk nach einem oder mehreren der Ansprüche 1 bis 4, dadurch gekennzeichnet, daß die Brandsohle (3) derart ausgeschnitten ist, daß der umgeschlagene Bereich (2'') des Futters (2) die Brandsohle (3) im ausgeschnittenen Bereich (3') überragt.

6. Schuhwerk nach Anspruch 5, dadurch gekennzeichnet, daß die Brandsohle (3) einen einzigen Ausschnitt aufweist, dessen Schnittkante zumindest in etwa parallel zur Endkante (2''') des umgeschlagenen Endbereich des Futters (2) verläuft.

7. Schuhwerk nach einem oder mehreren der Ansprüche 1 bis 6, dadurch gekennzeichnet, daß das Kunststoffmaterial den umgeschlagenen Bereich (2'') des Futters (2) von der Sohlenseite her und die Kante (2''') des umgeschlagenen Bereichs umfaßt.

8. Schuhwerk nach einem oder mehreren der Ansprüche 1 bis 7, dadurch gekennzeichnet, daß der untere Endbereich des Futters (2) mit einer Futtersohle (6) verbunden ist, wobei die Endkante (2''') des unteren umgeschlagenen Bereichs des Futters (2) und die Außenkante der Futtersohle (6) einen Abstand voneinander aufweisen, welcher durch das Kunststoffmaterial (5, 5') derart ausgefüllt ist, daß die zur Schuhwerkinnenseite gerichteten Oberflächen des unteren umgeschlagenen Endbereichs des Futters (2), des Kunststoffmaterials (5, 5') und der Futtersohle (6) eine stete Fläche bildet.

9. Schuhwerk nach Anspruch 8, dadurch gekennzeichnet, daß der untere Endbereich des Futters (2) mit der Futtersohle (6) vernäht ist, und die das Futter (2) und die Futtersohle (6) verbindenden Nähfäden (7) zumindest teilweise in das Kunststoffmaterial (5, 5') eingebettet sind.

10. Schuhwerk nach Anspruch 9, dadurch gekennzeichnet, daß die Nähfäden Monofilamente sind.

11. Schuhwerk nach einem oder mehreren der Ansprüch 1 bis 10, dadurch gekennzeichnet, daß der untere Endbereich der Außenschicht (1) im wesentlichen senkrecht zu der Unterseite der Laufsohle (5) ausgerichtet ist.

12. Schuhwerk nach Anspruch 11, dadurch gekennzeichnet, daß der untere Endbereich der Außenschicht (1) mit der Brandsohle (3) vernäht ist.

13. Schuhwerk nach Anspruch 11 oder 12, dadurch gekennzeichnet, daß die Brandsohle zumindest im Gelenkbereich ein poröses, vom Kunststoffmaterial durchdringbares, mit der Brandsohle verbundenes Haltegebilde (14) aufweist.

14. Schuhwerk nach Anspruch 13, dadurch gekennzeichnet, daß das Haltegebilde (14) ein Netz aus Monofilamenten ist.

15. Schuhwerk nach einem oder mehreren der Ansprüche 1 bis 10, dadurch gekennzeichnet, daß es in Flexbauart ausgeführt ist, wobei die Außenschicht (1) im Bereich der Sohle derart nach außen umgeschlagen ist, daß der umgeschlagene Teil (1') der Außenschicht (1) zumindest in etwa parallel zur Erstreckungsrichtung der Sohle (5) angeordnet und mit der Brandsohle (3) vernäht ist.

## Claims

1. A shoe structure, which is at least part of a shoe and comprising: an upper, comprising at least an outer layer (1) and a lining (2), which lines the inside of the outer layer (1) and includes a waterproof and water-vapour permeable functional layer; an insole (3) connected to the lower end area of the outer layer (1); and a sole (5), characterised in that: the lower end area (2', 2'') of the lining (2) is turned back to the inside in the sole area at least approximately parallel to the direction in which the sole (5) extends, whereby the turned back area (2', 2'') of the lining (2) is shortened to a width of between 0.5 and 3 cm; at least one cut-out (3'') is made in the insole (3), at least in the area in which the turned back, lower, end area (2'') of the lining (2) ends; the lower end area of the lining (2) is embedded in a synthetic material (5, 5') which fills the cut-outs in the insole (3) in such a manner that at least the surface of the end area of the lining (2) facing the inner area of the shoe structure forms a continuous surface with the surface of the synthetic material (5, 5') facing the inner area of the shoe structure, and the functional layer is bonded with the synthetic material (5, 5') in a waterproof manner in the lower end area (2'') of the lining (2) and at the extreme edge (2''') of the lining (2).

2. A shoe structure in accordance with claim 1, characterised by the area of the lining (2) which is turned back being glued to the insole (3).

3. A shoe structure in accordance with claim 1 or 2, characterised by the sole (5) being injection moulded or glued onto the synthetic material (5') and the insole (3).

4. A shoe structure in accordance with claim 1 or 2, characterised by the sole (5) being injection moulded onto the shoe and at the same time acting as the synthetic material in which the lower end area (2'') of the lining (2) is embedded.

5. A shoe structure in accordance with one or more of claims 1 to 4, characterised by the insole (3) being cut out so that the turned back area (2'') of the lining (2) projects beyond the insole (3) in the cut out area (3').

6. A shoe structure in accordance with claim 5, characterised by the insole (3) having only a single cut, the cut edge of which runs at least approximately parallel to the extreme edge (2''') of the turned back end area of the lining (2).

7. A shoe structure in accordance with one or more of claims 1 to 6, characterised by the synthetic material surrounding the turned back area (2'') of the lining (2) from the sole side and the edge (2''') of the turned back area.

8. A shoe structure in accordance with one or more of claims 1 to 7, characterised by the lower end area of the lining (2) being connected to a lining sole (6), whereby the extreme edge (2''') of the lower area of the lining (2) which is turned back and the outer edge of the lining sole (6) have a space between them that is filled by the synthetic material (5, 5') in such a manner that the surfaces facing the inside of the shoe structure of the lower end area of the lining (2) which is turned back, of the synthetic material (5, 5') and of the lining sole (6) form a continuous surface.

9. A shoe structure in accordance with claim 8, characterised by the lower end area of the lining (2) being sewn to the lining sole (6), and by the sewing threads (7) which connect the lining (2) and the lining sole (6) being at least partially embedded in the synthetic material (5, 5').

10. A shoe structure in accordance with claim 9, characterised by the sewing threads being monofilaments.

11. A shoe structure in accordance with one or more of claims 1 to 10, characterised by the lower end area of the outer layer (1) being essentially perpendicular to the underside of the outsole (5).

12. A shoe structure in accordance with claim 11, characterised by the lower end area of the outer layer (1) being sewn to the insole (3).

13. A shoe structure in accordance with claim 11 or 12, characterised by the insole having a porous support structure, at least in the ankle area, which can be penetrated by the synthetic material and is connected to the insole.

14. A shoe structure in accordance with claim 13, characterised by the support structure being a netting manufactured from monofilament.

15. A shoe structure in accordance with one or more of claims 1 to 10, characterised by the shoe structure being constructed in a flex design, whereby the outer layer (1) is turned back to the outside of the shoe in the sole area in such a manner that the turned-back part (1') of the outer layer (1) is positioned at least approximately parallel to the direction in which the sole (5) extends and is sewn to the insole (3).

## Revendications

1. Chaussure qui constitue au moins une partie de chaussure, formée d'une tige et comprend au moins une couche extérieure (1) et une doublure (2) comprenant une couche fonctionnelle étanche à l'eau et perméable à la vapeur d'eau, qui habille intérieurement la couche extérieure (1), une semelle intérieure (3) qui est liée à la partie d'extrémité inférieure de la couche extérieure (1) et une semelle (5), caractérisée par le fait que la partie d'extrémité inférieure (2', 2") de la doublure (2), dans la région de la semelle est repliée en direction de l'intérieur au moins sensiblement parallèlement à la direction longitudinale de la semelle (5), la partie repliée (2', 2") de la doublure (2) étant limitée à une largeur de 0,5 à 3 cm, par le fait que la semelle intérieure (3), au moins dans la région où se termine la partie d'extrémité inférieure (2") repliée de la doublure (2), présente au moins une découpe (3"), par le fait que la partie d'extrémité inférieure de la doublure (2) est prise dans une matière plastique (5, 5') qui remplit la découpe, au nombre d'au moins une, de la semelle intérieure (3) de manière telle qu'au moins la surface de la partie d'extrémité de la doublure (2), tournée vers l'intérieur de la chaussure, forme une surface continue avec la surface de la matière plastique (5, 5') tournée vers l'intérieur de la chaussure et que la couche fonctionnelle dans la partie d'extrémité inférieure (2") de la doublure (2) soit liée de manière étanche à l'eau à la matière plastique (5, 5').

2. Chaussure selon la revendication 1, caractérisée par le fait que la partie repliée de la doublure (2) est collée à la semelle intérieure (3).

3. Chaussure selon la revendication 1 ou 2, caractérisée par le fait que la semelle de marche (5) est surmoulée sur ou est collée à la matière plastique (5') et à la semelle intérieure (3).

4. Chaussure selon la revendication 1 ou 2, caractérisée par le fait que la semelle est surmoulée et constitue également la matière plastique pour la fixation de la partie d'extrémité inférieure (2") de la doublure (2).

5. Chaussure selon une ou plusieurs des revendications 1 à 4, caractérisée par le fait que la semelle intérieure (3) est découpée de manière telle que la partie repliée (2") de la doublure (2) dépasse par rapport à la semelle intérieure (3) dans la zone repliée (3').

6. Chaussure selon la revendication 5, caractérisée par le fait que la semelle intérieure (3) comporte une découpe unique, dont le bord est au moins sensiblement parallèle au bord d'extrémité (2"') de la partie d'extrémité repliée de la doublure (2).

7. Chaussure selon une ou plusieurs des revendications 1 à 6, caractérisée par le fait que la matière plastique entoure la partie repliée (2") de la doublure (2), côté semelle, et le bord (2"') de la partie repliée.

8. Chaussure selon une ou plusieurs des revendications 1 à 7, caractérisée par le fait que la partie d'extrémité inférieure de la doublure (2) est liée à une semelle de doublure (6), le bord (2"') de la partie d'extrémité inférieure repliée de la doublure (2) et le bord extérieur de la semelle de doublure (6) définissant entre eux un espace qui est rempli par la matière plastique (5, 5') de manière telle que les surfaces tournées vers l'intérieur de la chaussure de la partie d'extrémité inférieure repliée de la doublure (2), de la matière plastique (5, 5') et de la semelle de doublure (6) forment une surface continue.

9. Chaussure selon la revendication 8, caractérisée par le fait que la partie d'extrémité inférieure de la doublure (2) est cousue à la semelle de doublure (6) et que les fils de couture (7) qui lient l'une à l'autre la doublure (2) et la semelle de doublure (6) sont au moins partiellement pris dans la matière plastique.

10. Chaussure selon la revendication 9, caractérisée par le fait que les fils de couture sont des monofilaments.

11. Chaussure selon une ou plusieurs des revendications 1 à 10, caractérisée par le fait que la partie d'extrémité inférieure de la couche extérieure (1) est orientée essentiellement perpendiculairement à la face inférieure de la semelle de marche (5).

12. Chaussure selon la revendication 11, caractérisée par le fait que la partie d'extrémité inférieure de la couche extérieure (1) est cousue à la semelle intérieure (3).

13. Chaussure selon la revendication 11 ou 12, caractérisée par le fait que la semelle intérieure, au moins dans la zone d'articulation, comporte une structure d'accrochage (14) poreuse, pouvant être traversée par la matière plastique, qui est liée à la semelle intérieure.

14. Chaussure selon la revendication 13, caractérisée par le fait que la structure d'accrochage (14) est un filet de monofilaments.

15. Chaussure selon une ou plusieurs des revendications 1 à 10, caractérisée par le fait qu'elle est de type flexible, dans laquelle la couche extérieure, dans la région de la semelle, est repliée vers l'extérieur de telle sorte que la partie repliée (1') de la couche extérieure (1) soit au moins sensiblement parallèle à la direction principale de la semelle (5) et soit cousue à la semelle intérieure (3).
